# FASCICULE DE BREVET EUROPEEN

(11) **EP 0 566 507 B1**
(45) Date de publication et mention de la délivrance du brevet: **11.11.1998**
(21) Numéro de dépôt: 93420157.5
(22) Date de dépôt: 14.04.1993
(51) Int. Cl.: A61G 7/057, A47C 27/10, A47C 27/08

(54) **Eléments gonflables pour matelas anti-escarres**
Aufblasbare Elementen für Matratzen zum Verhütung von Wundliegen
Inflatable elements for anti-bed-sore mattresses

(30) Priorité: 15.04.1992 FR 9204892
(43) Date de publication de la demande: 20.10.1993
(73) Titulaire: Beaud, Louis, F-42100 Saint-Etienne (FR)
(72) Inventeur: Beaud, Louis, F-42100 Saint-Etienne (FR)

(56) Documents cités:
- WO-A-89/08439
- DE-C- 6 072
- FR-A- 1 422 306
- US-A- 2 548 547
- US-A- 3 909 858

## Description

La présente invention concerne une amélioration aux matelas alternatifs anti-escarres, comme celui connu, par exemple du FR-A-1 422 306 et qui correspond au préambule de la revendication 1. Ces matelas, bien connus, sont utilisés dans les hôpitaux ou à domicile pour la prévention ou le traitement des escarres.

Les matelas ou sur-matelas sont en général fabriqués suivant deux modèles principaux :
1) par soudage de deux feuilles plastiques formant au gonflage des éléments gonflables parallèles, longitudinaux, transversaux ou en diagonale, reliés entre-eux par séries paires et impaires, gonflés alternativement. On peut utiliser également des formes en points ou en boules.
   Ce système présente plusieurs défauts :
   a) au gonflage, l'ensemble se rétracte, et en raison des alternances, il se produit un mouvement d'auto-reptation qui oblige à une remise en place fréquente du matelas.
   b) de par sa conception, il n'autorise pas des éléments gonflables ou des points très épais et nécessite une pression relativement forte, jusqu'à 150hPa, pour être efficace ce qui le rend inconfortable pour le malade.
   c) en raison de sa forme et de la largeur des soudures, la surface en contact avec le corps représente parfois seulement à chaque alternance, le tiers de la surface générale.
2) Aussi, a-t-on été amené à faire des matelas à gros éléments gonflables, généralement interchangeables et, soit les maintenir par des rubans plastiques, soudés sur une base lisse, soit les introduire dans des housses alvéolées difficiles à fabriquer et à désinfecter (un tel matelas est décrit, par exemple, dans le DE-C-6072).

L'objet de la présente invention est d'éviter au mieux ces inconvénients.

Dans ce but, la présente invention propose des éléments gonflables pour matelas tels que décrits à la revendication 1 et un matelas formé à partir de ces éléments gonflables conforme aux revendications 9 ou 10. Un tel matelas est formé de structures telles que des éléments gonflables, cellules, enceintes ou toute autre forme convenable, et désignée par élément gonflable dans ce qui suit, comportant une paroi interne (1) donnant une dimension déterminée en largeur et de ce fait, une dimension fixe à l'ensemble, quelle que soit la hauteur choisie, par les dimensions des demi-enveloppes supérieure (2) et inférieure (3) qui déterminent la hauteur. Les éléments gonflables ainsi formés ne se chevauchant pas, ils peuvent être fabriqués par unité, par groupe de 2, 3 ou plus. Les lisières laissées par les soudures étant utilisées pour l'assemblage de plusieurs éléments.

Ces éléments gonflables peuvent comporter une ou plusieurs soudures transversales ou longitudinales (6) ménageant un espace non gonflé, créant ainsi un vide entre matelas et malade à l'emplacement d'un pansement ou d'une cicatrice.

L'emplacement en question peut être réalisé par une paroi interne seule créant un espace libre entre deux éléments gonflables ou en débranchant l'élément gonflable correspondant, afin de ne pas le gonfler à l'emplacement prévu.

Ces éléments gonflables peuvent également comprendre deux ou plus de deux parois internes (1) semblables à la paroi interne (1), parallèles et superposées, permettant une hauteur plus grande et une largeur équivalente.

Les éléments gonflables ou groupe d'éléments gonflables peuvent être reliés entre eux par des lacets passant dans des perforations, dès boutons pressions, des fermetures à glissière, ou tout autre système (5) utilisant tes lisières.

La pression utilisée pourra être faible, ce qui améliorera le confort sans affecter l'efficacité et le très léger écrasement fera que te corps du malade reposera sur au moins la moitié de sa surface.

La paroi interne (1) pourra être perforée ou présenter une longueur plus faible que tes enveloppes supérieure (2) et inférieure (3), laissant ainsi un passage aux extrémités pour équilibrer tes deux demi-éléments gonflables. Les éléments gonflables seront généralement reliés par séries paires et impaires, par des raccords et tuyaux appropriés. L'invention va maintenant être expliquée à l'aide des figures jointes.

La figure 1 représente une vue en coupe dans laquelle (1) désigne la paroi interne, (2) et (3) les deux demi-enveloppes, (4) les soudures d'un élément gonflable à l'état gonflé, (5) les perforations utilisées pour relier les éléments entre eux.

La figure 2 représente une vue en coupe d'un élément gonflable comportant une soudure centrale (6) créant une moindre hauteur entre deux éléments gonflables adjacents.

La figure 3 représente une vue en coupe d'un élément gonflable comprenant plusieurs soudures centrales (6).

La figure 4 représente un élément gonflable comportant plusieurs parois internes (1) afin d'obtenir une hauteur plus grande pour une même largeur.

L'air peut être remplacé par un autre fluide tel que de l'eau.

L'invention fonctionne de la façon suivante : Les éléments gonflables regroupés par séries paires et impaires sont gonflés alternativement. Ils peuvent également rester gonflés en permanence.

## Revendications

1. Élément gonflable pour matelas anti-escarres formé d'au moins une âme centrale (1) soudée de chaque côté à deux demi-enveloppes (2) et (3), la dimension de ces dernières déterminant la hauteur de l'élément gonflable une fois gonflé et la largeur restant fixe et aux dimensions de l'âme centrale (1) caractérisé en ce que les parties débordant de la soudure de chaque côté permettent une fixation amovible de l'élément gonflable à ses deux voisins.

2. Élément gonflable pour matelas selon la revendication 1, caractérisé par le fait que l'élément comporte un volume gonflable.

3. Élément gonflable pour matelas selon la revendication 1, caractérisé par le fait que l'élément comporte une paire de volumes gonflables.

4. Élément gonflable pour matelas selon la revendication 1, caractérisé par le fait que l'élément comporte un groupe de plus de deux volumes gonflables.

5. Élément gonflable pour matelas anti-escarres selon la revendication 1, caractérisé en ce qu'il est fixé aux éléments gonflables voisins, tenus entre eux en utilisant tes parties (4) qui dépassent après soudage et par tous tes moyens biens connus, tels que boutons-pression, fermetures à glissières, lacets avec oeillets, agrafes.

6. Élément gonflable pour matelas anti-escarres selon la revendication 1, caractérisé en ce que les deux demi-enveloppes, par leurs dimensions déterminent la hauteur de l'élément gonflable une fois gonflé.

7. Élément gonflable pour matelas anti-escarres selon la revendication 1, caractérisé en ce que l'âme centrale (1) est perforée et présente une longueur inférieure à celle des demi-enveloppes pour permettre la création d'un passe d'équilibre entre les parties inférieures et supérieures.

8. Élément gonflable pour matelas anti-escarres selon la revendication 1, caractérisé en ce que le nombre de cloisons internes (1) semblables à l'âme centrale (1) et superposées permettent d'augmenter la hauteur de l'élément gonflable sans compromettre la stabilité de l'assemblage des éléments gonflables entre eux.

9. Matelas anti-escarres formé d'éléments gonflables selon la revendication 1, caractérisé en ce que les éléments gonflables sont interchangeables, par unité, par paire ou par groupe de plus de deux.

10. Matelas anti-escarres formé d'éléments gonflables selon la revendication 1, caractérisé en ce que les éléments gonflables sont reliés entre eux par séries paires et impaires permettant ainsi un gonflement alternatif de l'ensemble.

11. Matelas anti-escarres selon l'une quelconque des revendications 9 ou 10 caractérisé en ce que la partie centrale comporte une ou plusieurs soudures transversales ou longitudinales ménageant un espace non gonflé, créant ainsi un vide entre matelas et malade à l'emplacement devant rester libre pour permettre d'éviter une pression sur un pansement ou une cicatrice.

12. Matelas anti-escarres selon la revendication 9, dans lequel l'emplacement laissé libre entre deux éléments gonflables est réalisé par une âme centrale seule créant ainsi un vide entre eux.

## Claims

1. Inflatable element for antidecubitus mattress comprising at least one median partition wall (1) and two half-tubes (2, 3) on either side, the dimensions of which determine the inflatable height of the element, the width being fixed and that of the median partition wall (1) characterized in that the weld edges on both sides may be used to temporarily fasten one inflatable element to adjacent inflatable elements.

2. Inflatable element for mattress as claimed in claim 1, characterized in that the element comprises an inflatable space.

3. Inflatable element for mattress as claimed in claim 1, characterized in that the element comprises a pair of inflatable spaces.

4. Inflatable element for mattress as claimed in claim 1, characterized in that the element comprises a group of more than two inflatable spaces.

5. Inflatable element for antidecubitus mattress as claimed in claim 1, characterized in that the element is fastened to adjacent elements using the weld edges (4) and known means such as pressure buttons, zip fasteners, laces and eyelets or hooks.

6. Inflatable element for antidecubitus mattress as claimed in claim 1, characterized in that the dimensions of the two tube-halves determine the inflatable height of the element.

7. Inflatable element for antidecubitus mattress as claimed in claim 1, characterized in that the median partition wall (1) is punched and narrower than the half-tubes, creating a pressure-equalizing orifice between the two half-tubes.

8. Inflatable element for antidecubitus mattress as claimed in claim 1, characterized in that internal partition walls (1) similar to the median partition wall (1) can be stacked to increase the inflatable height of the inflatable element without affecting the stability of the assembly of inflatable elements.

9. Antidecubitus mattress comprised of inflatable elements as claimed in claim 1, characterized in that the inflatable elements are interchangeable as a unit, a pair or as a group of more than two elements.

10. Antidecubitus mattress comprised of inflatable elements as claimed in claim 1, characterized in that the inflatable elements are interconnected as even or odd combinations to allow selective pressurization.

11. Antidecubitus mattress as claimed in both claim 9 and 10, characterized in that the median partition wall comprises one or several cross- or lengthwise welds to constitute a non-inflatable area that cannot touch the body of the patient at a given location to keep the mattress from exerting pressure on a dressing or scar.

12. Antidecubitus mattress as claimed in claim 9, in which the free area between two inflatable elements is constituted by a single median partition wall.

## Patentansprüche

1. Aufblasbares Element für schorfverhindernde Matratze, das aus mindestens einer Innenwand (1) besteht, welche beidseitig mit zwei Hüllenhälften (2) und (3) verschweißt ist, deren Abmessungen die Höhe des aufblasbaren Elements nach dem Aufblasen bestimmen, während die unveränderliche Breite den Abmessungen der Innenwand (1) entspricht, dadurch gekennzeichnet, daß die auf beiden Seiten von der Schweißnaht überstehenden Teile eine lösbare Befestigung des aufblasbaren Elements mit den benachbarten Elementen ermöglichen.

2. Aufblasbares Element für Matratze nach Anspruch 1, dadurch gekennzeichnet, daß das Element ein aufblasbares Volumen aufweist.

3. Aufblasbares Element für Matratze nach Anspruch 1, dadurch gekennzeichnet, daß das Element ein Paar aufblasbare Volumen aufweist.

4. Aufblasbares Element für Matratze nach Anspruch 1, dadurch gekennzeichnet, daß das Element eine Gruppe von mehr als zwei aufblasbaren Volumen aufweist.

5. Aufblasbares Element für schorfverhindernde Matratze nach Anspruch 1, dadurch gekennzeichnet, daß es an den benachbarten aufblasbaren Elementen befestigt ist, welche untereinander unter Verwendung der nach dem Schweißen überstehenden Teile (4) mittels beliebiger bekannter Mittel wie Druckknöpfe, Reißverschlüsse, Ösenschleifen oder Klammern verbunden sind.

6. Aufblasbares Element für schorfverhindernde Matratze nach Anspruch 1, dadurch gekennzeichnet, daß die beiden Hüllenhälften durch ihre Abmessungen die Höhe des aufblasbaren Elements nach dem Aufblasen bestimmen.

7. Aufblasbares Element für schorfverhindernde Matratze nach Anspruch 1, dadurch gekennzeichnet, daß die Mittelwand (1) perforiert ist und eine geringere Länge als die Hüllenhälften aufweist, um einen Durchlaß für den Ausgleich zwischen dem Oberteil und dem Untereil zu erzeugen.

8. Aufblasbares Element für schorfverhindernde Matratze nach Anspruch 1, dadurch gekennzeichnet, daß durch die Anzahl der mit der Innenwand (1) vergleichbaren übereinanderliegenden Innenwände (1) die Höhe des aufblasbaren Elements vergrößert werden kann, ohne daß die Stabilität der Verbindung der aufblasbaren Elemente untereinander hierdurch beeinträchtigt wird.

9. Schorfverhindernde Matratze, die aus aufblasbaren Elementen nach Anspruch 1 gebildet wird, dadurch gekennzeichnet, daß die aufblasbaren Elemente einzeln, paarweise oder in Gruppen von mehr als zwei Elementen auswechselbar sind.

10. Schorfverhindernde Matratze, die aus aufblasbaren Elementen nach Anspruch 1 gebildet wird, dadurch gekennzeichnet, daß die aufblasbaren Elemente nach geraden und ungeraden Reihen miteinander verbunden sind, so daß die Einheit im Wechsel aufgeblasen werden kann.

11. Schorfverhindernde Matratze nach einem der Ansprüche 9 oder 10, dadurch gekennzeichnet, daß der Mittelteil eine oder mehrere längs oder quer verlaufende Schweißnähte aufweist, welche einen nicht aufgeblasenen Bereich bilden, wodurch ein Hohlraum zwischen der Matratze und dem Kranken an der Stelle entsteht, die freibleiben muß, um einen Druck auf einen Verband oder eine Narbe zu vermeiden.

12. Schorfverhindernde Matratze nach Anspruch 9, bei welcher der freibleibende Raum zwischen zwei aufblasbaren Elementen durch eine alleinstehende Mittelwand gebildet wird, welche somit einen Hohlraum zwischen diesen Elementen erzeugt.
